# EUROPÄISCHE PATENTSCHRIFT

(11) **EP 0 105 867 B1**
(45) Veröffentlichungstag und Bekanntmachung des Hinweises auf die Patenterteilung: **03.02.1988**
(21) Anmeldenummer: 83890168.4
(22) Anmeldetag: 22.09.1983
(51) Int. Cl.: E21D 9/10, E21F 17/18

(54) **Einrichtung zur Erfassung der Position des Schrämkopfes einer Vortriebs- oder Gewinnungsmaschine**
Apparatus for defining the position of the cutting head of a boring or mining machine
Equipement pour déterminer la position de la tête d'abattage d'une machine de creusement ou d'extraction

(30) Priorität: 23.09.1982 AT 3548/82
(43) Veröffentlichungstag der Anmeldung: 18.04.1984
(73) Patentinhaber: VOEST-ALPINE Aktiengesellschaft, A-1011 Wien (AT)
(72) Erfinder: Schellenberg, Eduard, Dipl.-Ing., A-4020 Linz (AT); Zitz, Alfred, A-8740 Zeltweg (AT); Dröscher, Bernhard Dipl.-Ing., A-8740 Zeltweg (AT)
(74) Vertreter: Haffner, Thomas M., Dr.

(56) Entgegenhaltungen:
- DE-A- 2 901 598
- DE-A- 3 016 592
- GB-A- 2 101 742

## Beschreibung

Die Erfindung bezieht sich auf eine Einrichtung zur Erfassung der Position des Schrämkopfes einer Vortriebs- oder Gewinnungsmaschine. Zur Erfassung der Position des Schrämkopfes einer Vortriebs- oder Gewinnungsmaschine relativ zu einem zu schrämenden Sollprofil ist es bereits bekannt geworden, am Rahmen der Schrämmaschine Strahlungsempfänger anzuordnen, welche zusammen mit den Signalen eines ortsfest in der Strecke festgelegten Senders die Ermittlung der Raumkoordinaten der Schrämmaschinenlängsachse erlauben. Ausgehend von den auf diese weise bestimmten Raumkoordinaten des Rahmens der Schrämmaschine bzw. der Längsachse der Schrämmaschine, wurde nun noch unter Zuhilfenahme zusätzlicher Signale und vor allen Dingen unter Hinzuziehung von Signalen weiterer Einrichtungen zur Bestimmung der Schwenklage des Schrämarmes relativ zur Schrämmaschine auf die Koordinaten des Schrämkopfes geschlossen. Es ist bereits bekannt, bei derartigen Maschinen Anzeigevorrichtungen vorzusehen, bei welchen die Abbildung des Schrämkopfes relativ zum Sollprofil in räumlicher oder ebener Darstellung erfolgte (vgl. DE-A-29 01 598). Gemeinsam ist den bekannten Konstruktionen, daß die Position des Schrämkopfes selbst nie unmittelbar bestimmt werden konnte, und daß vielmehr aus den horizontalen und vertikalen Parallelabweichungen, der Schrägstellung und Neigung zur Streckenachse, sowie dem Rollwinkel der Maschine, unter beträchtlichem technischen Aufwand auf die tatsächlichen Raumkoordinaten des Schrämkopfes geschlossen wird. Bedingt durch die große Anzahl der hiefür erforderlichen Bauteile, ergab sich auch eine erhöhte Störanfälligkeit derartiger Einrichtungen.

Die Erfindung zielt nun darauf ab, die Position eines Schrämkopfes bzw. der Schrämköpfe von Teilschnittschrämmaschinen unmittelbar und ohne Ermittlung der Lage des Fahrwerkes der Schrämmaschine relativ zur Strecke zu erfassen. Zur Lösung dieser Aufgabe ist die erfindungsgemäße Einrichtung gekennzeichnet durch einen relativ zur Streckenlängsachse orientierten, in einer Strecke anbringbaren Empfänger, einen Sender für elektromagnetische Strahlung im wellenlängenbereich von 111m bis 10 cm am Schrämkopf und/oder einem Schrämarm und einen Entfernungsmesser für die Ermittlung des Abstandes wenigstens eines Bezugspunktes am Schrämkopf und/oder Schrämarm von dem Empfänger, sowie vorzugsweise eine Anzeigevorrichtung für die Position des Schrämkopfes relativ zu einem zu schrämenden Sollprofil. Dadurch, daß nun ein Sender für elektromagnetische Strahlung unmittelbar am Kopf oder einem Bezugspunkt am Schrämarm vorgesehen ist, läßt sich bei gleichzeitiger Berücksichtigung des Abstandes dieses Punktes von dem in der Strecke ortsfest angeordneten Empfänger durch eine einzige Winkelbestimmung eine exakte Darstellung der Position des Schrämkopfes in Polarkoordinaten ausdrücken und in einer Anzeigevorrichtung bzw. als Steuersignal für eine automatische Steuerung der Vortriebs- oder Gewinnungsmaschine verwerten. Mit Rücksicht auf die im Bereich der Ortsbrust und damit in unmittelbarer Nähe des Schrämkopfes vorherrschende staubbeladene Atmosphäre, werden zu diesem Zweck Strahlungen gewählt, welche eine geringere Streuung als sichtbares Licht zeigen und ein höheres Durchdringungsvermögen aufweisen, u.zw. vorzugsweise elektromagnetische Strahlung in einem gegenüber sichtbarem Licht längeren Wellenbereich von 1 um bis 10 cm. In besonders vorteilhafter Weise kann hiebei die Wärmeentwicklung bei der Schrämarbeit ausgenutzt werden, da hiebei die Meißel und der Schrämkopf eine wesentlich höhere Temperatur als die Umgebung aufweisen und somit als Infrarotstrahlensender wirken. Die große Temperaturdifferenz zwischen den heißen Meißeln der Schrämköpfe und der Umgebung ermöglicht die Verwendung relativ unempfindlicher Empfänger, wobei auch eine aufwendige Kühlung des Empfängers in der Regel entfallen kann.

Vorzugsweise ist der Empfänger hiebei als Wärmebildkamera ausgebildet, welche ortsfest in der Strecke angeordnet ist und zur Streckenlängsachse, beispielsweise an Hand des üblicherweise verwendeten Laserstrahlenleitstrahles ausgerichtet wird. Derartige Wärmebildkameras weisen eine Zeilenabtastung auf und es kann das auf diese Weise erhaltene Videosignal unmittelbar mit bekannten elektronischen Einrichtungen verwertet, auf Bildschirmen angezeigt und/oder einer Steuereinrichtung zugeführt werden. Die Ausbildung kann aber auch so getroffen sein, daß der Empfänger schwenkbar angeordnet ist und auf wenigstens einen von dem Sender gebildeten Bezugspunkt des Schrämkopfes zur Bestimmung des Winkels zwischen einer Parallelen zur Streckenlängsachse und dem Bezugspunkt des Schrämkopfes ausrichtbar ist. Die servomotorische Nachführung eines derartig schwenkbar ausgeführten Empfängers und Ausrichtung auf den Sender, ergibt hiebei unmittelbar ein Maß für den zu messenden Winkel. Zusammen mit der in bekannter Weise, beispielsweise unter Verwendung von Infrarotstrahlen, gemessenen Entfernung läßt sich die Position des Schrämkopfes unmittelbar darstellen.

Wenn lediglich ein Bezugspunkt als Sender gewählt wird, empfiehlt es sich, diesen nahe der Drehachse des Schrämkopfes anzuordnen, da dann auf Grund der bekannten Geometrie des Kopfes und der bekannten Dimension eines Kopfes zusammen mit der gemessenen Entfernung die exakte Position des Schrämkopfes in jeder Drehlage desselben ermittelt werden kann. Die Entfernung kann auch zwischen dem ortsfest angeordneten Empfänger und der Ortsbrust selbst gemessen werden, da ja der Schrämkopf mit der Ortsbrust in Eingriff steht.

Insbesondere bei Verwendung einer Wärmebildkamera ist es jedoch besonders vorteilhaft, wenn der als Infrarotstrahlensender ausgebildete Sender von dem auf Betriebstemperatur befindlichen Schrämkopf selbst gebildet ist. In diesem Fall wird mit dem Empfänger die gesamte Kontur des heißen Schrämkopfes erfaßt und die Entfernungsmessung könnte in diesem Fall dadurch erfolgen, daß bei gegebener Dimension des Schrämkopfes bei unterschiedlichem Abstand des Schrämkopfes von der Wärmebildkamera die Kontur größer bzw. kleiner gemessen wird. Eine Verkleinerung der bei fester Brennweite der Wärmebildkamera gemessenen Schrämkopfkontur entspricht einem größeren Abstand von der Wärmebildkamera.

In vorteilhafter Weise enthält die Anzeigevorrichtung einen Bildschirm, auf welchem die Lage des Schrämkopfes relativ zum Sollprofil darstellbar ist, wobei die Sollprofildarstellung oder die Schrämkopfdarstellung in Abhängigkeit vom Abstand des Schrämkopfes von einem Infrarotstrahlungsempfänger bzw. der Wärmebildkamera in der Größe veränderbar ist. Auf diese Weise kann die maßstäbliche Darstellung am Bildschirm beibehalten werden. In einfacher Weise kann dies dadurch geschehen, daß die Wärmebildkamera ein in Abhängigkeit von der Entfernung des Schrämkopfes in seiner Brennweite verstellbares Varioobjektiv aufweist.

Die bevorzugte Ausführung der erfindungsgemäßen Einrichtung besteht darin, daß die Wärmebildkamera ortsfest in der Strecke orientiert angeordnet ist, daß das Wärmebild in an sich bekannter weise zeilenweise abgetastet wird, und daß das auf diese Weise erhaltene Videosignal der Anzeigevorrichtung und/oder einer Steuereinrichtung für die Bewegung des Schrämkopfes zugeführt ist.

Die Erfindung wird nachfolgend an Hand von in der Zeichnung dargestellten Ausführungsbeispielen näher erläutert. In dieser zeigen Fig. 1 eine schematische Darstellung der Anordnung der Einrichtung in einer Strecke, Fig. 2 und 3 eine Darstellung der für die Ermittlung der Raumkoordinaten geltenden geometrischen Bedingungen, Fig. 4 eine schematische Seitenansicht der Einrichtung nach Fig. 1, Fig. 5 das Bild einer Anzeigevorrichtung, welche an die Anordnung nach Fig. 1 angeschlossen ist, und Fig. 6 eine schematische Darstellung der für die Auswertung der erhaltenen Signale erforderlichen Schaltungsanordnung.

In Fig. 1 ist eine Teilschnittschrämmaschine 1 innerhalb der Strecke 2 dargestellt. Der Schrämarm dieser Teilschnittschrämmaschine ist mit 3 bezeichnet und weist an seinem Ende zwei rotierbar gelagerte Schrämköpfe 4 auf, welche um die sich quer zur Achse des Schrämarmes erstreckende Achse 5 rotierbar gelagert sind. Ein von einem Infrarotsender gebildeter Bezugspunkt 6 ist nahe dieser Achse 5 am Schrämarm 3 angeordnet. An einem Ausbaurahmen 7 ist ortsfest eine Wärmebildkamera 8 angeordnet, welche in entsprechender Weise am Laserstreckenleitstrahl 9 ausgerichtet ist. Der ortsfeste Empfänger 8 ermittelt die Distanz zwischen von einem Infrarotsender gebildeten Bezugspunkt 6 am Schrämarm und dem Empfänger 8. Die cartesischen Koordinaten des Bezugssystems des Empfängers sind mit x, y und z angedeutet, und es werden zwei Winkel relativ zu diesem Koordinatensystem gemessen, wie dies in Fig. 2 und 3 erläutert ist.

In Fig. 2 ist hiebei das cartesische Bezugssystem mit dem Ursprung am Meßpunkt der Wärmebildkamera 8 dargestellt. Die x-y-Ebene dieses Bezugssystems wird hiebei in einfacher Weise parallel zum Streckenleitstrahl 9 orientiert. Ausgehend von einer derartigen Orientierung des Bezugssystems der Wärmebildkamera wird nun der Bezugspunkt 6 des Schrämarmes bzw. Schrämkopfes in Polarkoordinaten durch die Winkel 9, (p und den Abstand r ausgedrückt. Es werden somit zwei Winkel und die Strecke zwischen dem Ursprung des Bezugssystems der Wärmebildkamera 8 und dem Bezugspunkt 6 am Schrämkopf 4 bzw. Schrämarm 3 gemessen. Ebenso gut kannt aber auch die in Fig. 1 mit 10 bezeichnete Außenkontur der Schrämköpfe in ihrer Gesamtheit durch eine Wärmebildkamera abgetastet werden. Die zu messenden Winkel 3, (p sind in Fig. 3 eingezeichnet.

In Fig. 4 ist wiederum der Empfänger 8 ortsfest und relativ zur Streckenlängsachse orientiert an einem Ausbaurahmen 7 festgelegt. Der winkel 8₁ ist hiebei zur x-y-Ebene des Bezugssystems des Empfängers gemessen und erscheint daher gegenüber dem winkel 9 in Fig. 3 um 90° verringert. In analoger Weise ergibt sich in der nicht dargestellten Draufsicht der Winkel cp ausgehend von der x-Achse des Bezugssystems des Empfängers. Anstelle des Abstandes r zwischen dem Bezugspunkt 6 am Schrämarm 3 und dem Meßpunkt des Empfängers 8 kann der Abstand a vom Empfänger 8 zur Ortsbrust 11 gemessen werden, da dieser Abstand bei größerem Abstand des Empfängers 8 vom Bezugspunkt 6 nur unwesentlich von der Distanz r verschieden ist.

Wenn nun abweichend von den für einen bestimmten, von einem Infrarotsender gebildeten Bezugspunkt 6 am Schrämarm 3 oder Schrämkopf 4, die gesamte Außenkontur 10 der Schrämköpfe 4 von der Wärmebildkamera 8 erfaßt wird, läßt sich unmittelbar aus dem erhaltenen Videosignal der Wärmebildkamera die in Fig. 5 gezeigte Bildschirmdarstellung erzielen. Der Bildschirm des Monitors 12 ist hiebei mit 13 bezeichnet und zeigt das Sollprofil 14 der aufzufahrenden Strecke. Innerhalb dieses Sollprofils 14 sind die Abbildungen der Schrämköpfe 4 ersichtlich, wobei die Spuren der rotierenden Meißel deutlich als im wesentlichen vertikal verlaufende Striche abgebildet sind.

Eine für die Abtastung des Videosignals der Wärmebildkamera geeignete Schaltung ist in Fig. 6 schematisch dargestellt. Die Wärmebildkamera ist hiebei ebenso wie der Empfänger mit 8 bezeichnet. Der Kamera 8 werden Signale für die vertikale und horizontale Ablenkung über Leitungen 15 bzw. 16 zugeführt. Das Videosignal gelangt über eine Leitung 17 und ein Differenzierglied 18 zu einem Komparator 19 und kann unmittelbar dem Monitor 12 zugeführt werden.

Zum Zwecke der automatischen Steuerung der Arbeitsbewegung des Schrämkopfes bzw. Schrämarmes kann dieses Signal aber auch einer Bildauswertungsschaltung 20 zugeführt werden. Für die drei Raumkoordinaten der Position des Schrämkopfes können hiebei gesonderte Stellsignale über Leitungen 21 erhalten werden.

## Patentansprüche

1. Einrichtung zur Erfassung der Position des Schrämkopfes einer Vortriebs- oder Gewinnungsmaschine, gekennzeichnet durch einen relativ zur Streckenlängsachse orientierten in einer Strecke anbringbaren Empfänger (8), einen Sender (6) für elektromagnetische Strahlung im Wellenlängenbereich von 1 um bis 10 cm am Schrämkopf (4) und/oder an einem Schrämarm (3) und einen Entfernungsmesser für die Ermittlung des Abstandes (r) wenigstens eines Bezugspunktes am Schrämkopf (4) und/oder Schrämarm (3) von dem Empfänger (8), sowie vorzugsweise eine Anzeigevorrichtung (12) für die Position des Schrämkopfes (4) relativ zu einem zu schrämenden Sollprofil (14).

2. Einrichtung nach Anspruch 1, dadurch gekennzeichnet, daß der Empfänger (8) als Wärmebildkamera ausgebildet ist.

3. Einrichtung nach Anspruch 1 oder 2, dadurch gekennzeichnet, daß der Empfänger (8) schwenkbar angeordnet ist und auf wenigstens einen von dem Sender (6) gebildeten Bezugspunkt des Schrämkopfes (4) zur Bestimmung des Winkels (3) zwischen der Parallelen zur Streckenlängsachse und dem Bezugspunkt des Schrämkopfes ausrichtbar ist.

4. Einrichtung nach Anspruch 3, dadurch gekennzeichnet, daß der Bezugspunkt am Schrämkopf (4) nahe der Drehachse (5) des Schrämkopfes (4) angeordnet ist.

5. Einrichtung nach einem der Ansprüche 1 bis 4, dadurch gekennzeichnet, daß der Sender (6) als Infrarotstrahlensender ausgebildet ist und vorzugsweise von dem auf Betriebstemperatur befindlichen Schrämkopf (4) gebildet ist.

6. Einrichtung nach einem der Ansprüche 1 bis 5, dadurch gekennzeichnet, daß die Anzeigevorrichtung (12) einen Bildschirm (13) enthält, auf welchem die Lage des Schrämkopfes (4) relativ zum Sollprofil (14) darstellbar ist, und daß die Sollprofildarstellung oder die Schrämkopfdarstellung in Abhängigkeit vom Abstand (r) des Schrämkopfes (4) von einem Infrarotstrahlungsempfänger (8) bzw. der Wärmebildkamera in der Größe veränderbar ist.

7. Einrichtung nach Anspruch 2 oder 6, dadurch gekennzeichnet, daß die Wärmebildkamera (8) ein in Abhängigkeit von der Entfernung (r) des Schrämkopfes (4) in seiner Brennweite verstellbares Varioobjektiv aufweist.

8. Einrichtung nach Anspruch 2, 6 oder 7, dadurch gekennzeichnet, daß die Wärmebildkamera (8) ortsfest in der Strecke (2) orientiert angeordnet ist, daß das Wärmebild in an sich bekannter Weise zeilenweise abgetastet wird, und daß das auf diese Weise erhaltene Videosignal der Anzeigevorrichtung (12) und/oder einer Steuereinrichtung für die Bewegung des Schrämkopfes (4) zugeführt ist.

## Claims

1. Apparatus for determining the position of the cutting head of a boring or mining machine, characterised by a sensor (8), which is oriented relative to the longitudinal axis of the drift and which may be mounted in a drift a transmitter (6) for transmitting electromagnetic radiation in the wave-length range of 1 um to 10 cm on the cutting head (4) and/or on a cutting arm (3), and a telemeter for determining the distance (r) of at least one reference point on the cutting head (4) and/or cutting arm from the sensor (8), and preferably an indicator (12) for indicating the position of the cutting head (4) relative to a required profile (14) to be cut.

2. Apparatus according to claim 1, characterised in that the sensor (8) takes the form of a heat-imaging camera.

3. Apparatus according to claim 1 or 2, characterised in that the sensor (8) is pivotably mounted and may be directed at at least one reference point of the cutting head (4) formed by the transmitter (6) for determining the angle (9) between the parallel to the longitudinal axis of the span and the reference point of the cutting head (4).

4. Apparatus according to claim 3, characterised in that the reference point on the cutting head (4) is located near to the axis of rotation (5) of the cutting head (4).

5. Apparatus according to one of claims 1 to 4, characterised in that the transmitter (6) takes the form of an infra-red ray transmitter and is preferably formed by the cutting head (4) at operating temperature.

6. Apparatus according to one of claims 1 to 5, characterised in that the indicator (12) comprises a screen (13) on which the position of the cutting head (4) relative to the required profile (14) may be shown,.and in that the size of the images of the required profile or the cutting head may change as a function of the distance (r) of the cutting head (4) from an infra-red ray sensor (8) or the heat imaging camera.

7. Apparatus according to claim 2 or 6, characterised in that the heat imaging camera (8) has a varioobjective, the focal length of which is adjustable as a function of the distance (r) from the cutting head (4).

8. Apparatus according to claim 2, 6 or 7, characterised in that the heat imaging camera (8) is stationary in the drift (2), in that the heat imaging diagram is read in lines, in a known manner, and in that the video signal thus obtained is supplied to the indicator (12) and/or a control device for the movement of the cutting head (4).

## Revendications

1. Dispositif pour détecter la position de la tête de havage d'une machine de creusement ou d'extraction, caractérisé par un récepteur (8), qui peut être monté dans une galerie en étant orienté par rapport à l'axe longitudinal de la galerie, un émetteur (6) servant à émettre un rayonnement électromagnétique dans la gamme des longueurs d'onde de 111m à 10 cm au niveau de la tête de havage (4) et/ou au niveau d'un bras de havage (3), et un télémètre pour la détermination de la distance (r) entre au moins un point de référence situé sur la tête de havage (4) et/ou sur le bras de havage (3) et le récepteur (8), ainsi que de préférence un dispositif d'affichage (12) servant à afficher la position de la tête de havage (4) par rapport à un profil de consigne (14) devant être obtenu par havage.

2. Dispositif selon la revendication 1, caractérisé en ce que le récepteur (8) est réalisé sous la forme d'une caméra enregistrant des images thermiques.

3. Dispositif selon la revendication 1 ou 2, caractérisé en ce que le récepteur (8) est monté de manière à pouvoir basculer et peut être orienté en direction d'au moins un point de référence de la tête de havage (4), formée par l'émetteur (6), pour la détermination de l'angle (8) entre la parallèle à l'axe longitudinal de la galerie et le point de référence de la tête de havage.

4. Dispositif selon la revendication 3, caractérisé en ce que le point de référence situé sur la tête de havage (4) est disposé à proximité de l'axe de rotation (5) de cette tête de havage (4).

5. Dispositif selon l'une des revendications 1 à 4, caractérisé en ce que l'émetteur (6) est réalisé sous la forme d'un émetteur de rayonnement infrarouge et est formé de préférence par une tête de havage (4) portée à la température de fonctionnement.

6. Dispositif selon l'une des revendications 1 à 5, caractérisé en ce que le dispositif d'affichage (12) contient un écran (13), sur lequel la position de la tête de havage (4) par rapport au profil de consigne (14) peut être représentée, et que la taille de la représentation du profil de consigne ou de la représentation de la tête de havage peut être modifiée en fonction de la distance (r) entre la tête de havage (4) et un récepteur de rayonnement infrarouge (8) ou la caméra délivrant des images thermiques.

7. Dispositif selon la revendication 2 ou 6, caractérisé en ce que la caméra (8) délivrant des images thermiques comporte un objectif à focale variable, dont la distance focale est modifiable en fonction de l'éloignement (r) de la tête de havage (4).

8. Dispositif selon la revendication 2, 6 ou 7, caractérisé en ce que la caméra (8) délivrant des images thermiques est montée fixe en étant orientée dans la galerie (2), que l'image thermique est explorée de façon connue selon un balayage ligne-par-ligne et que le signal vidéo, obtenu de cette manière, est envoyé au dispositif d'affichage (12) et/ ou à un dispositif de commande du déplacement de la tête de havage (4).
